# EUROPÄISCHE PATENTSCHRIFT

(11) **EP 0 403 481 B1**
(45) Veröffentlichungstag und Bekanntmachung des Hinweises auf die Patenterteilung: **04.09.1991**
(21) Anmeldenummer: 89900192.9
(22) Anmeldetag: 16.12.1988
(51) Int. Cl.: B41J 13/054

(54) **PAPIERFÜHRUNGSEINRICHTUNG FÜR DRUCKEINRICHTUNGEN**
PAPER-GUIDING DEVICE FOR PRINTERS
DISPOSITIF DE GUIDAGE DU PAPIER POUR IMPRIMANTES

(30) Priorität: 28.01.1988 DE 3802532
(43) Veröffentlichungstag der Anmeldung: 27.12.1990
(73) Patentinhaber: SIEMENS AKTIENGESELLSCHAFT, 80333 München (DE)
(72) Erfinder: THURNER, Richard, D-8000 München 70 (DE); KUSMIERZ, Hans, D-8031 Gilching (DE)
(86) Internationale Anmeldenummer: DE8800766
(87) Internationale Veröffentlichungsnummer: WO8907050

(56) Entgegenhaltungen:
- EP-A- 29 200
- DE-A- 3 632 863
- US-A- 2 218 108
- US-A- 4 215 945
- US-A- 4 364 683
- Patent Abstracts of Japan, volume 9, N0 272, M425, abstract of JP 60-116487, publ 1985-06-22 (NEC HOME ELECTRONIKS K.K.)

## Beschreibung

Die Erfindung bezieht sich auf eine Papierführungseinrichtung für Druckeinrichtungen gemäß dem Oberbegriff des Hauptanspruches.

Vorrichtungen dieser Art sind allgemein bekannt und für die verschiedensten Konstruktionsarten der sich auf dem Markt befindlichen Druckeinrichtungen auch mit Erfolg zur Anwendung gelangt. Die wesentlichsten Bestandteile solcher Papierführungseinrichtungen sind dabei ein als Papierwalze ausgebildeter Papierträger, im allgemeinen eine Papierführungswanne, die mit Papierführungsrollen kombiniert ist und unterhalb der Schreibwalze derart angeordnet ist, daß das von hinten unter der Schreibwalze durchgezogene Schreibblatt nach vorne in den Schreibzeilenbereich herumführbar ist.

Aus dem DE-GM 8006325 ist eine Papiereinzugsvorrichtung für Druckeinrichtungen mit einem als Papierwalze ausgebildeten Papierträger und einer federnd an der Papierwalze anliegenden Papierführungswanne mit Papierandruckelementen bekannt. Die Papierführungswanne besteht dabei aus einem starren Rollenträger mit vier darauf angeordneten Papierandruckrollen. An diese Papierandruckrollen sind zentrisch angreifende Hebelanordnungen angebracht. Durch eine solche kardanische Aufhängung der Rollenträger liegen die Papierandruckrollen gleichmäßig auf der Papierwalze bzw. dem dazwischen geführten Aufzeichnungsträger auf.

Aus der DE-Al-3632863 ist ein Papierdetektor für eine Druckeinrichtung mit zwei Papierführungen bekannt. Der Papierdetektor umfaßt einen Reflexionslichtsensor mit einem Lichtsendeelement, das Licht zu einer der beiden Papierführungen ausstrahlt, und mit einem Lichtempfangselement, das von in dieser einen Papierführung befindlichem Papier reflektiertes Licht empfängt. Darüber hinaus ist ein Detektorhebel vorgesehen, der bewegt wird, wenn in die andere Papierführung Papier eingeführt wird. Der Detektorhebel bewegt dann seinerseits eine Reflexionsplatte in eine Stellung, in der sie die Vorderseite des Lichtsensors überdeckt und das Licht vom Lichtsendeelement zum Lichtempfangselement reflektiert. Der der einen Papierführung zugewandte Lichtsensor ist in der Lage, festzustellen, ob in diese Papierführung Papier eingeführt ist oder nicht. Wenn das Papier in die andere Papierführung eingeführt wird, wird die Reflexionsplatte aufgrund der Bewegung des Detektorhebels vor den Lichtsensor geschoben, so daß das vom Lichtsensor kommende Licht von dieser Reflexionsplatte reflektiert wird. Auf diese Weise kann über den Empfang des so reflektierten Lichts festgestellt werden, ob in der anderen Papierführung Papier vorhanden ist oder nicht.

In der US-A-2218108 ist ein Papierzuführmechanismus für eine Schreibmaschine offenbart, der ein der Kontur der Schreibwalze angepaßtes Papierführungselement in Form einer metallischen Platte aufweist. Das Führungselement begrenzt zusammen mit der Schreibwalze einen Führungskanal für die Aufzeichnungsträger und weist Durchbrüche auf, in die teilweise Papierförderollen hineinreichen und das Aufzeichnungspapier gegen die Schreibwalze drücken.

Es ist außerdem aus der DE-C23214549 eine Transportvorrichtung für randgelochtes Faltpapier und für Rollenpapier bekannt, bei der die Andruckrollen mit einer Feder an die Schreibwalze gedrückt werden. Um eine unterschiedliche Andruckkraft, entsprechend der gewählten Aufzeichnungsträgerart -Faltpapier oder Rollenpapier- einstellen zu können, ist ein Hebel mit einem ersten und einem zweiten Hebelarm vorgesehen. Dieser Hebel ist in Richtung der Achse der Schreibwalze derart schwenkbar, daß in der einen Stellung für den Faltpapierbetrieb der Hebel keinen Einfluß auf die Andruckkraft der Feder ausübt und in der anderen Stellung der zweite Hebelarm die Papierbahn des Faltpapiers sperrt und der erste Hebelarm einen zusätzlichen Druck in Richtung der Schreibwalze auf die Feder ausübt.

Bei Verwendung derartiger Vorrichtungen werden die Papiertransport- und Papierführungsteile jedoch einzeln im Druckerbock aufgenommen, eingestellt und befestigt.

Aufgabe der Erfindung ist es deshalb, eine Einrichtung zum Transport und Positionieren von Aufzeichnungsträgern unterschiedlichster Art anzugeben, die bei fertigungstechnisch günstiger Herstellung sowohl eine genaue Lagezuordnung zum Druckkopf und zu den Papierzusatzeinrichtungen sicherstellt als auch ein lagegenaues Einziehen der Aufzeichnungsträger und einen exakten Austrittswinkel der Aufzeichnungsträger gewährleistet.

Bei einer Einrichtung der eingangs genannten Art wird diese Aufgabe erfindungsgemäß durch die im Kennzeichen des Patentanspruchs 1 beschriebenen Merkmale gelöst.

Vorteilhafte Weiterbildungen der Erfindung sind in den Unteransprüchen gekennzeichnet.

Durch die Verwendung einer einstückig als Trägerteil ausgebildeten Papierwanne, die alle Zentriernasen, Aufnahmezapfen sowie Abstütz-, Führungs-, Halte- und Befestigungselemente beinhaltet und als Kunststoffspritzteil realisiert ist, wird eine komplett vormontierbare Einheit geschaffen, die mit kostengünstigen Technologien herstellbar ist. Außerdem ergibt sich dadurch neben einer genauen Lagezuordnung der Papierführungseinrichtung zum Druckkopf und zu den Papierzusätzen wie Feeder, Formularzusatz oder Einzelblattzusatz auch eine problemlose Montage und Austauschbarkeit der kompletten Baugruppe in der Druckeinrichtung.

Wird die Andruckkraft für den Papiertransport von einfachen, geraden Biegestäben, die auf momentfrei und pendeln gelagerten Rollenträger wirken, ausgeübt und über schwenkbare Stellhebl in mehreren Stufen eingestellt, so ist ein lagegenaues Einziehen der Aufzeichnungsträger vom Rollenkeil und ein schlupffreier Transport der Aufzeichnungsträger sichergestellt. Desweiteren ist eine Verarbeitung verschiedener Druckmedien wie Folie, Einzelblatt und Endlosformular in unterschiedlichen Abmessungen je nach Anzahl der Rollensysteme gewährleistet. Bei Einsatz mehrerer solcher Rollenträger ist es besonders vorteilhaft, die Stellhebel mittels einer Koppelstange mechanisch zu verbinden, so daß die Stellhebel nur gleichsinnig geschwenkt werden können, wodurch eine unterschiedliche Andruckkraft auf die einzelnen Papierandruckrollensysteme vermieden wird.

Wie Weiterbildungen der Erfindung zeigen, kann die gewählte Einstellkraft für die Papierandruckrollen durch die Lage von Ansätzen an Stellhebeln an entsprechenden Kerben der Papierwanne angezeigt werden.

Es ist auch vorteilhaft, daß eine an der Vorderwand der Papierwanne angeordnete metallische Papierandruckschürze, welche den Aufzeichnungsträger vor der Abdruckstelle des Druckkopfes andrückt und glättet, als geschlossene Fläche ausgebildet ist, wodurch ein Verschmutzen der Papierandruckrolle durch Tintentropfen verhindert und ein Verstauben des Tintenkopfes durch Papierabrieb auf ein Minimum beschränkt wird. Durch eine definierte Anlage und Biegelänge der Papierandruckschürze mittels einer Befestigungsleiste wird ein genauer Papieraustrittswinkel erreicht.

Ein weiterer Vorteil ist, daß durch angeformte Federzungen am Fußteil der Papierandruckschürze, die sich bei montierter Papierführungseinrichtung der Druckeinrichtung auf einem Teil des Druckerchassis abstützen, eine Masseverbindung hergestellt wird und damit eine statische Aufladung der Aufzeichnungsträger verhindert wird.

Gemäß Ausgestaltungen der Erfindung ist zwischen Papierandruckschürze und Befestigungsleiste ein Streifen aus saugfähigem Material vorgesehen, der verlorene Tintentropfen aufnimmt und als Verschleißteil bei Bedarf leicht gewechselt werden kann.

Dadurch, daß an einer Seitenwand der Papierwanne eine Überwachungseinrichtung, bestehend aus einem optoelektronischen und einem mechanischen Abtaster lagegenau über Aufnahmezapfen zentriert und angeschraubt, also fest der Papierführungseinrichtung zugeordnet werden, erübrigt sich eine separate Einstellung und Justierung dieser Abtaster.

Um den Durchlauf der Aufzeichnungsträger in der Papierwanne nicht zu behindern, sind alle Durchbrüche in der Papierwanne mit Fasen bzw. Radien versehen und um ein Ausknicken der Aufzeichnungsträger insbesondere bei Verwendung von Faltpapieren und ein damit verbundener Zeilenabstandsfehler zu vermeiden, ist die Form der Papierwanne im vorderen Bereich auf die Papierandruckschürze abgestimmt.

Weitere Einzelheiten und vorteilhafte Weiterbildungen der Erfindung ergeben sich aus dem im folgenden näher beschriebenen und in der Zeichnung dargestellten Ausführungsbeispiel.

Es zeigen die
Figuren 1 bis 3 eine Papierzuführungseinrichtung gemäß der Erfindung in verschiedenen perspektivischen Darstellungen,
Figur 4 eine Detaildarstellung eines wesentlichen Teils der Papierführungseinrichtung und
Figur 5 eine Seitenansicht der Papierführungseinrichtung im Schnitt.

Eine über die gesamte Breite einer hier nicht näher dargestellten Druckeinrichtung angeordnete, einstückig als Trägerteil ausgebildete Papierwanne 117 weist auf ihrer Oberseite eine geschwungene Kontur 100 auf. Diese Kontur 100 ist dem Einlauf eines mit Hilfe eines Druckkopfes 16 zu bedruckenden Aufzeichnungsträgers 14, dem Durchmesser einer Transportwalze 15 und einem für das jeweilig vorgesehene Druckprinzip erforderlichen Auslauf des Aufzeichnungsträgers 14 angepaßt. Die Unterseite der Papierwanne 117 ist aus Gründen der Stabilität mit mehreren, die Vorder- und Rückwand verbindenden Querstegen 116 versehen. An zwei, im randnahen Bereich angeordneten Querstegen 116 sind Ansätze 120 angefgormt, in die Profillöcher 121 zur Befestigung der Papierwarne 117 eingelassen sind. Durch die Querstege 116 werden einzelne, in den Figuren 1 bis 3 nicht näher bezeichnete Kammern gebildet, wobei in zwei, in gewissem Abstand voneinander entfernten Kammern momentfrei und pendelnd gelagerte Rollenträger 2 vorgesehen sind. Die Rollenträger 2 dienen zur Aufnahme von Papierandruckrollen 5, die zusammen mit der als Friktionsantrieb für die Aufzeichnungsträger 14 dienenden Transportwalze 15 einen schlupffreien Papiertransport sicherstellen.

Die Rollenträger 2 enthalten zwei symmetrisch zu zentrisch angeordneten Führungszapfen 201 ausgebildete Trägerarme 203, deren freie Enden mit je zwei in geringem Abstand nebeneinanderliegenden, drehbar gelagerten Papierandruckrollen 5 versehen sind. Die Oberfläche der Papierwanne 117 ist an diesen Stellen entsprechend der Geometrie der Papierandruckrollen 5 mittels rechteckiger Durchbrüche 114 in der Kontur 100 der Papierwanne 117 und rechteckförmiger Aussparungen 119 am Rand der Papierwanne 117 unterbrochen, so daß die Papierandruckrollen 5 teilweise aus der Kontur 100 der Papierwanne 117 herausragen und gegen die Transportwalze 15 gedrückt werden können. Hierzu ist einerseits der Führungszapfen 201 an seinem der Transportwalze 15 zugewandten Ende in einer Ausnehmung 118 an der Papierwanne 117 geführt und andererseits weist das andere Ende des Führungszapfens 201 einen rechtwinklig zur Schreibzeilenrichtung verlaufenden Führungsschlitz 202 zur Lagerung eines runden Biegestabes 3 auf, der die Andruckkraft für einen störungsfreien Papiertransport auf die Papierandruckrollen 5 erzeugt. Um dabei ein seitliches Ausweichen oder Ausknicken des Biegestabes 3 zu verhindern, stützt sich dieser zusätzlich an einem als Auflager dienenden Ausschnitt 101 an der Vorderwand der Papierwanne 117 und an einem an der Rückwand der Papierwanne 117 angeordneten rautenförmig ausgebildeten Stellhebel 4 ab. Der Biegestab 3 ragt zu diesem Zweck durch einen Führungsschlitz 102 an der Rückwand der Papierwanne 117 und liegt in einer sägezahnförmigen Kulisse 400 in der Mitte des Stellhebels 4 auf. Da in den Figuren 2 und 3 diese Kulisse 400 und der Führungsschlitz 102 für den Biegestab 3 im montierten Zustand des Stellhebels 4 verdeckt sind, zeigt die Figur 4 den Stellhebel 4 in unmontiertem Zustand. Die Kulisse 400 des Stellhebels 4 dient dabei zum Einstellen der Andruckkraft der Papierandruckrollen 5. Je nach Lage des Biegestabes 3 in der Kulisse 400 wird er mehr oder weniger gespannt und damit sein Federhub geändert, wodurch der Rollenträger 2 mit den darauf gelagerten Papierandruckrollen 5 entsprechend der jeweils gewählten Einstellung mit einer definierten Kraft gegen die Transportwalze 15 gedrückt wird. Zur Befestigung und Lagerung des Stellhebels 4 ist an der Rückseite der Papierwanne 117 ein Schneidenlager 106 und ein Halte- und Führungsbügel 105 vorgesehen, der den Stellhebel 4 im Bereich seiner Kulisse 400 U-förmig umschließt. Die Länge des Stellhebels 4 ist so bemessen, daß bei Lagerung eines Endes des Stellhebels 4 in dem Schneidenlager 106 das andere Ende etwas über die Oberkante der Rückwand herausragt. Entsprechend den möglichen Raststellungen für den Biegestab 3 in der sägezahnförmigen Kulisse 400 des Stellhebels 4 sind an der Oberkante der Rückwand der Papierwanne 117 mehrere, nebeneinanderliegende Gruppen von Kerben 103 zur Kennzeichnung der Raststellungen vorgesehen. Durch Schwenken des Stellhebels 4 mittels seines Ansatzes 402 aus einer als Standardstellung bezeichneten mittleren Stellung in eine der benachbarten Stellungen gleitet der Biegestab 3 in der sägezahnförmigen Kulisse 400 in eine benachbarte Raststellung der Kulisse 400, wodurch die Andruckkraft für den Papiertransport geändert und gleichzeitig die Einstellung durch die Lage des Ansatzes 102 an den entsprechenden Kerben 103 der Wanne 117 angezeigt wird.

Der Halte- und Führungsbügel 105 weist in seinem Mittelteil eine nach oben offene, trichterförmige Nut 104 auf, in die der Stellhebel 4 problemlos in eine Montagestellung gebracht werden kann und von einem unterhalb der Kulisse 400 angeordneten Noppen 401 bis zur Montage des Biegestabes 3, der die Raststellung bestimmt und den Stellhebel 4 in das Schneidenlager 106 drückt, am Herausfallen gehindert wird. Zusätzlich sind an den Stellhebeln 4 an der den Kerben 103 zugewandten Hälften Bohrungen 115 vorgesehen, an denen im Bedarfsfall eine in der Figur 3 in strichlierter Linie gezeichnete und die beiden Stellhebel 4 verbindende Koppelstange 6 angelenkt sein kann. Bei dieser Ausführung ist sichergestellt, daß die beiden Stellhebel 4 nur gleichsinnig geschwenkt werden können, wodurch eine unterschiedliche Krafteinstellung vermieden wird.

An der Vorderwand der Papierwanne 117 ist eine federnde, aus metallischem Werkstoff gefertigte Papierandruckschürze 7 vorgesehen, die sich über die gesamte Breite der Schreibwalze 15 erstreckt. Die Kontur 100 der Papierwanne 117 ist durch eine spitz zulaufende Kante im vorderen Bereich so auf die Papierandruckschürze 7 abgestimmt, daß ein Ausknicken der Aufzeichnungsträger 14 insbesondere bei Verwendung von Faltpapieren und ein damit verbundener Zeilenabstandsfehler vermieden wird. Im Bereich vor der Abdruckstelle des Druckkopfes 16 legt sich die Papierandruckschürze 7 tangential an die Schreibwalze 15 an, wodurch der Aufzeichnungsträger 14 angedrückt und dabei geglättet wird. Dabei ist die Andruckschürze 7 als geschlossene Fläche ausgebildet, um bei Verwendung eines Tintendruckkopfes als Druckkopf 16 ein Verschmutzen der Papierandruckrollen 5 durch Tintentropfen zu verhindern und ein Verstauben des Tintendruckkopfes durch Papierabrieb auf ein Minimum zu beschränken.

Am Fußteil der Papierandruckschürze 7 sind an ihren randnahen Bereichen zwei Federzungen 700 angeformt, die sich bei montierter Papierführungseinrichtung 1 in der Druckeinrichtung auf einen Teil des Druckerchassis 18 abstützen und dadurch eine Masseverbindung zwischen Papierandruckschürze 7 und Druckerchassis 18 herstellen.

An die Papierandruckschürze 7 legt sich über deren gesamte Breite ein Schaumstoffstreifen 9 an, der die eventuell verlorenen Tintentropfen eines Tintendruckkopfes aufnimmt. Die Papierandruckschürze 7 und der Schaumstoffstreifen 9 werden mit Hilfe einer Befestigungsleiste 8 an der Vorderwand der Papierwanne 117 angedrückt und arretiert. Hierzu sind an der Papierwanne 117 angespritzte Zentrierstifte 107 vorgesehen, durch die sowohl die Papierandruckschürze 7 und der Schaumstoffstreifen 9 als auch die Befestigungsleiste 8 fixiert werden. Mit Hilfe von drei, symmetrisch auf die Breite der Befestigungsleiste 8 verteilten Anschraubpunkten wird die Befestigungsleiste 8 mittels Schrauben 19 an der Papierwanne 117 befestigt. Um eine eindeutige Auflage der Befestigungsleiste 8 und der Papierandruckschürze 7 zu gewährleisten, ist die Befestigungsleiste 8 kammartig unterbrochen. Durch die sich dabei ergebenden Zinken 801, die durch Aussparungen 900 des Schaumstoffstreifens 9 greifen, werden mehrere Auflagepunkte geschaffen, wodurch sich eine definierte Anlage und eine genaue Schürzenandruckkraft FS durch eine definierte und konstante Biegelänge BL der Papierandruckschürze 7 ergibt. Außerdem ist dadurch ein bei Tintendruck notwendiger genauer Austrittswinkel der Aufzeichnungsträger 14 sichergestellt. Zugleich wird durch die angeschraubte Befestigungsleiste 8 verhindert, daß der Biegestab 3 aus dem als Auflager dienenden Ausschnitt 101 an der Vorderwand der Papierwanne 117 herausgleitet.

Zur Überwachung und Positionierung des Aufzeichnungsträgers 14 dient ein an der linken Gehäusewand der Papierwanne 117 angeordneter optoelektronischer Abtaster in Form einer Lichtschranke 17 und ein mechanischer Abtaster, bestehend aus einem Mikroschalter 11 und einem diesem Mikroschalter 11 zugeordneten Schaltdraht 12. Die Lichtschranke 17, die beispielsweise als Gabellichtschranke mit einer Lumineszenzdiode als Sender und einem Fototransistor als Empfänger realisiert sein kann, ist auf einer Baugruppe 10 aufgebaut und ebenso wie der Mikroschalter 11 über Aufnahmezapfen 113 an der Papierwanne 117 genau lagezentriert und gemeinsam mit einer Schraube 13 lösbar an der Gehäusewand befestigt. Der nähere Aufbau und die Wirkungsweise einer solchen Papierüberwachungseinrichtung kann aus der deutschen Patentanmeldung P 3731538.2 (veröffentlicht am 22.12.88) entnommen werden.

An den beiden Seitenwänden der Papierwanne 117 sind nach hinten abstehende Auflagerippen 108 ausgeformt, die beim Vormontieren der Papierführungseinrichtung 1 beispielsweise während des Anschraubens der Befestigungsleiste 8 als Auflagepunkte für die Papierwanne 117 dienen. Desweiteren sind an der Unterseite der Papierwanne 117 mehrere nach unten abstehende Rast- und Zentrierelemente vorgesehen. Es sind dies im einzelnen je ein etwa auf halber Breite der Papierwanne 117 an ihrer Vorder- und Rückwand angeordnete quaderförmige Auflagezapfen 109 und je eine an den Seitenteilen der Papierwanne 1 angespritzte Schnappnase 111 und 112. Zusätzlich ist an einer der beiden Seiten der Papierwanne 117 -beim Ausführungsbeispiel an derjenigen Seite, an der die Baugruppe 10 angeschraubt ist-, eine keilförmig zulaufende Zentriernase 110 vorgesehen. Die frei abstehenden Enden dieser Rast- und Zentrierelemente 109, 110, 111, 112 sind in ihrer Länge aufeinander abgestimmt, so daß dadurch eine Montageebene gebildet wird und die Papierführungseinrichtung 1 plan auf einer Unterlage abgesetzt, vormontiert und gelagert werden kann.

Die komplett vormontierbare Papierführungseinrichtung 1 wird am Druckerchassis 18 mittels der Zentriernase 110 und den Schnappnasen 111 und 112 lagegenau aufgesteckt und dabei der Druckeinrichtung sowie vorhandenen Papierzusätzen wie beispielsweise Formularzusatz, Einzelblattzusatz oder Feeder exakt zugeordnet und dabei als Montagehilfe verrastet. Anschließend wird sie zur Sicherung der Formstabilität mit dem Druckerbock verschraubt.

## Patentansprüche

1. Papierführungseinrichtung zum Transport und Positionieren von Aufzeichnungsträgern (14) in Druckeinrichtungen mit einem, den Aufzeichnungsträger (14) transportierenden, aus einer Transportwalze (15) und mindestens einem Rollenträger (2) mit zugehörigen Papierandruckrollen (5) bestehenden Reibantrieb, und mit einem der Transportwalze (15) angepaßten, wannenförmigen Papierführungselement (117), das zusammen mit der Transportwalze (15) einen Führungskanal für die zu bedruckenden Aufzeichnungsträger (14) bildet, **gekennzeichnet durch**
― die Ausgestaltung des Papierführungselementes als einstückiges, an einer Druckeinrichtung anfügbares Trägerteil (117) mit Rast-, Zentrier- und Verbindungselementen (107, 110, 111, 112, 113, 201, 202) zu einerseits einer lagegenauen Befestigung von zur Führung, Positionierung und dem Transport des Aufzeichnungsträgers (14) dienenden Elementen an dem Trägerteil (117) und zu andererseits einer lagegenauen Fixierung des mit den Elementen vormontierten Trägerteiles (117) an der Druckeinrichtung, wobei die zur Führung, Positionierung und dem Transport des Aufzeichnungsträgers (14) dienenden Elemente mindestens umfassen:
― einen unmittelbar an dem Trägerteil (117) momentfrei und pendelnd gelagerten Rollenträger (2), der über eine einstellbare Federkraft die Papierandruckrollen (5) gegen die Transportwalze (15) drückt,
― eine unmittelbar an einer Seitenwand des Trägerteils (117) lagegenau zentrierte und befestigte Abtasteinrichtung (11, 12, 17) zur Überwachung und Positionierung der Aufzeichnungsträger (14),
― eine sich über die gesamte Vorderwand des Trägerteils (117) erstreckende, zentrierbare Papierandruckschürze (7), mit zugeordneter Befestigungsleiste (8), die einen definierten Anstellwinkel der Papierandruckschürze (7) zur Transportwalze (15) und eine definierte Andruckkraft (FS) der Papierandruckschürze (7) auf die Transportwalze (15) sicherstellt.

2. Papierführungseinrichtung nach Anspruch 1, **dadurch** **gekennzeichnet**, daß der zur Aufnahme von mehreren Papierandruckrollen (5) dienende Rollenträger (2) mittels eines zentrisch an dem Rollenträger (2) angeordneten Führungszapfens (201) in einer Ausnehmung (118) des Trägerteils (117) quer zur Achse der Transportwalze (15) geführt ist, und daß die Andruckkraft für die Papierandruckrollen (5) von einem am Rollenträger (2) angreifenden Biegestab (3) erzeugt wird und in mehreren Stufen einstellbar ist.

3. Papierführungseinrichtung nach Anspruch 1 oder 2, **dadurch** **gekennzeichnet**, daß die Andruckkraft für die Papierandruckrollen (5) von einem am Rollenträger (2) angreifenden Biegestab (3) erzeugbar und in mehreren Stufen einstellbar ist.

4. Papierführungseinrichtung nach einem der vorhergehenden Ansprüche **dadurch** **gekennzeichnet**, daß sich ein Ende des Biegestabes (3) an der Vorderwand des Trägerteils (117) abstützt und das andere Ende in einem die unterschiedliche Einstellkraft für die Rollenträger (2) bewirkenden Stellhebel (4) geführt ist.

5. Papierführungseinrichtung nach einem der Ansprüche 1 bis 4, **dadurch** **gekennzeichnet**, daß mehrere Rollenträger (2) an dem Trägerteil (117) vorgesehen sind, denen jeweils ein Biegestab (3) und ein Einstellhebel (4) zugeordnet ist und die mittels einer Koppelstange (6) derart mechanisch verbindbar sind, daß sich die Stellhebel (4) nur gleichsinnig verschwenken lassen.

6. Papierführungseinrichtung nach Anspruch 1, **dadurch** **gekennzeichnet**, daß die Papierandruckschürze (7) als Metallstreifen realisiert ist, und an ihrem Fußteil mindestens ein Ableitelement (700) aufweist, welches sich bei montierter Papierführungseinrichtung (1) auf einem Teil des Druckerchassis (8) abstützt.

7. Papierführungseinrichtung nach einem der Ansprüche 1 und 6, **dadurch** **gekennzeichnet**, daß die Papierandruckschürze (7) durch Zentrierelemente (107) fixiert und mittels einer Befestigungsleiste (8) an die Vorderwand des Trägerteils (117) anbringbar ist und daß zwischen Papierandruckschürze (7) und Befestigungsleiste (8) ein aus einem saugfähigen Material bestehender Streifen (9) vorgesehen ist.

8. Papierführungseinrichtung nach Anspruch 1, **dadurch** **gekennzeichnet**, daß die Abtasteinrichtung einen optoelektronischen Abtaster (17) und einen mechanischen Abtaster (11, 12) umfaßt und über Aufnahmezapfen (113) an dem Trägerteil (117) befestigt ist.

9. Papierführungseinrichtung nach einem der Ansprüche 1 bis 8, **dadurch** **gekennzeichnet**, daß das Trägerteil (117), der Rollenträger (2) und der Stellhebel (4) aus Kunststoffspritzteilen bestehen und daß alle Durchbrüche in dem Trägerteil (117) mit Fasen und Radien versehen sind.

## Claims

1. Paper-guiding device for transporting and positioning recording media (14) in printers, comprising a friction drive which transports the recording medium (14) and consists of a transportation drum (15) and at least one roller carrier (2) with associated paper pressure rollers (5), and comprising a trough-shaped paper-guiding element (117) which is adapted to the transportation drum (15) and which, together with the transportation drum (15) forms a guide channel for the recording media (14) to be printed, characterised by:
― the construction of the paper-guiding element as one-piece carrier part (117) which can be attached to a printer and comprising latching, centering and connecting elements (107, 110, 111, 112, 113, 201, 202) for, on the one hand, positionally accurately mounting elements used for guiding, positioning and transporting the recording medium (14) on the carrier part (117) and for, on the other hand, positionally accurately fixing the carrier part (117), which is preassembled with the elements, to the printer, the elements used for guiding, positioning and transporting the recording medium (14) comprising at least:
― a roller carrier (2) which is supported directly on the carrier part (117) free of moment and moving in pendulum fashion, which roller carrier presses the paper pressure rollers (5) against the transportation drum (15) via an adjustable spring force,
― a sensing device (11, 12, 17) which is positionally accurately centred and attached directly to a side wall of the carrier part (117), for monitoring and positioning the recording medium (14),
― a centerable paper pressure apron (7) extending over the entire front wall of the carrier part (117) and having an associated mounting strip (8) which ensures a defined angle of incidence of the paper pressure apron (7) with respect to the transportation drum (15) and a defined pressure force (FS) of the paper pressure apron (7) against the transportation drum (15).

2. Paper-guiding device according to Claim 1, characterised in that the roller carrier (2) used for accommodating several paper pressure rollers (5) is guided in a recess (118) of the carrier part (117) transversely with respect to the axis of the transportation drum (15) by means of a guide pin (201) arranged centrally on the roller carrier (2), and in that the pressure force for the paper pressure rollers (5) is generated by a bending rod (3) engaging the roller carrier (2) and is adjustable in several steps.

3. Paper-guiding device according to Claim 1 or 2, characterised in that the pressure force for the paper pressure rollers (5) can be generated by a bending rod (3) engaging the roller carrier (2) and is adjustable in several steps.

4. Paper-guiding device according to one of the preceding claims, characterised in that one end of the bending rod (3) is supported against the front wall of the carrier part (117) and the other end is guided in an adjusting lever (4) effecting the differing adjusting force for the roller carriers (2).

5. Paper-guiding device according to one of Claims 1 to 4, characterised in that several roller carriers (2) are provided on the carrier part (117), which roller carriers are in each case associated with one bending rod (3) and one adjusting lever (4) and which can be mechanically connected by means of a coupling rod (6) in such a manner that the adjusting levers (4) can only be pivoted in the same direction.

6. Paper-guiding device according Claim 1, characterised in that the paper pressure apron (7) is implemented as metal strip and exhibits on its foot part at least one deflection element (7) which is supported on a part of the printer chassis (8) when the paper-guiding device (1) is assembled.

7. Paper-guiding device according to one of Claims 1 and 6, characterised in that the paper pressure apron (7) is fixed by means of centring elements (107) and can be attached to the front wall of the carrier part (117) by means of a mounting strip (8), and in that a strip (9) consisting of an absorbent material is provided between paper pressure apron (7) and mounting strip (8).

8. Paper-guiding device according to Claim 1, characterised in that the sensing device comprises an opto-electronic sensor (17) and a mechanical sensor (11, 12) and is attached to the carrier part (117) via receiving pins (113).

9. Paper-guiding device according to one of Claims 1 to 8, characterised in that the carrier part (117), the roller carrier (2) and the adjusting lever (4) consist of injection-moulded plastic parts and that all penetrations in the carrier part (117) are provided with bevels and radii.

## Revendications

1. Dispositif de guidage du papier pour le transport et le positionnement de supports d'enregistrement (14) dans des dispositifs d'impression, comportant un dispositif d'entraînement par friction, qui transporte le support d'enregistrement (14) et qui est constitué par un cylindre de transport (15) et au moins un porte-rouleaux (2) avec des rouleaux presse-papier associés (5), un élément formant guide-papier (117) en forme de cuvette, adapté au cylindre de transport (15) et qui forme avec ce dernier un canal de guidage pour les supports d'enregistrement (14) devant être imprimés, caractérisé par
l'agencement de l'élément formant guide-papier sous la forme d'un élément de support monobloc (117) pouvant être ajouté à un dispositif d'impression et comportant des éléments d'encliquetage, de centrage et de liaison (107, 110, 111, 112, 113, 201, 202) pour d'une part fixer, d'une manière précise en position, des éléments utilisés pour le guidage, le positionnement et le transport du support d'enregistrement (14), sur l'élément de support (117) et d'autre part pour fixer, dans une position précise, la partie de support (117) préalablement équipé des éléments, sur le dispositif d'impression, les éléments utilisés pour le guidage, le positionnement et le transport du support d'enregistrement (14) comprenant au moins:
― un porte-rouleaux (2) qui est tourillonné directement sur la partie de support (117) sans être soumis à l'action d'un couple et de manière à avoir une oscillation pendulaire et qui repousse, par l'intermédiaire de la force réglable d'un ressort, les rouleaux presse-papier (5) contre le cylindre de transport (15),
― un dispositif d'exploration (11, 12, 17) centré et fixé, dans une position précise, directement sur une paroi latérale de la partie de support (117) pour contrôler et positionner le support d'enregistrement (14),
― un tablier presse-papier (7) pouvant être centré, qui s'étend sur toute la paroi avant de la partie de support (117) et auquel est associée une barrette de fixation (8), qui garantit un angle défini d'attaque du tablier presse-papier (7) par rapport au cylindre de transport (15) et une force définie (FS) de pression du tablier presse-papier (7) contre le cylindre de transport (15).

2. Dispositif de guidage du papier suivant la revendication 1, caractérisé par le fait que le porte-rouleaux (2) qui sert à recevoir plusieurs rouleaux presse-papier (5), est guidé, au moyen d'un téton de guidage (201) monté en position centrée sur le porte-rouleaux (2), dans un évidement (118) de la partie de support (117), transversalement par rapport à l'axe du cylindre de transport (15), et que la force de serrage pour les rouleaux presse-papier (5) est produite par une barre flexible (3) accrochée au porte-rouleaux (2) et est réglable à plusieurs échelons.

3. Dispositif de guidage du papier suivant la revendication 1 ou 2, caractérisé en ce que la force de pression des rouleaux presse-papier (5) peut être obtenue par une barre flexible (3) accrochée au porte-rouleaux (2) et peut être réglée suivant plusieurs paliers.

4. Dispositif de guidage du papier suivant l'une des revendications précédentes, caractérisé par le fait qu'une extrémité de la tige flexible (3) prend appui sur la paroi avant de la partie supérieure (117) et que l'autre extrémité est guidée dans un levier de réglage (4) qui produit la force variable de réglage pour les porte-rouleaux (2).

5. Dispositif de guidage du papier suivant l'une des revendications 1 à 4, caractérisé par le fait que sur la partie de support (117) il est prévu plusieurs porte-rouleaux (2), auxquels sont associés respectivement des tiges flexibles (3) et des leviers de réglage (4) et qui peuvent être raccordés entre eux mécaniquement au moyen d'une barre de couplage (6) de sorte que les leviers de réglage (4) peuvent pivoter uniquement dans le même sens.

6. Dispositif de guidage du papier suivant la revendication 1, caractérisé par le fait que le tablier presse-papier (7) est réalisé sous la forme de bandes métalliques et comporte, au niveau de sa partie de base, un élément déviateur (700) qui, lorsque le dispositif (1) de guidage du papier est installé, prend appui sur une partie du châssis (8) de l'imprimante.

7. Dispositif de guidage du papier suivant l'une des revendications 1 et 6, caractérisé par le fait que le tablier presse-papier (7) est fixé par des éléments de centrage (107) et peut être monté, au moyen d'une barrette de fixation (8), sur la paroi avant de la partie de support (117), et qu'une bande (9) formée d'un matériau hydrophile est prévue entre le tablier presse-papier (7) et la barrette de fixation (8).

8. Dispositif de guidage du papier suivant la revendication 1, caractérisé par le fait que le dispositif d'exploration comprend une unité d'exploration optoélectronique (17) et une unité d'exploration mécanique (11, 12) et est fixé à la partie de support (117) par l'intermédiaire de tétons (113).

9. Dispositif de guidage du papier suivant l'une des revendications 1 à 8, caractérisé par le fait que la partie de support (117), le porte-rouleaux (2) et le levier de réglage (4) sont constitués par des pièces en matière plastique moulée par injection et que tous les perçages ménagés dans la partie de support (117) présentent des biseaux et des arrondis.
